# EUROPÄISCHE PATENTSCHRIFT

(11) **EP 3 464 727 B1**
(45) Veröffentlichungstag und Bekanntmachung des Hinweises auf die Patenterteilung: **25.03.2020**
(21) Anmeldenummer: 17718479.3
(22) Anmeldetag: 24.04.2017
(51) Int. Cl.: E01B 27/02

(54) **SCHOTTERKEHRANLAGE ZUR AUFNAHME UND VERTEILUNG VON AUF EINEM GLEIS BEFINDLICHEM SCHOTTER**
BALLAST-SWEEPING SYSTEM FOR RECEIVING AND DISTRIBUTING BALLAST SITUATED ON A TRACK
INSTALLATION DE DÉGARNISSAGE-NIVELLEMENT DESTINÉE À LA RÉCEPTION ET LA DISTRIBUTION DU BALLAST SE TROUVANT SUR UNE VOIE

(30) Priorität: 23.05.2016 AT 2582016
(43) Veröffentlichungstag der Anmeldung: 10.04.2019
(73) Patentinhaber: Plasser & Theurer, Export von Bahnbaumaschinen, Gesellschaft m.b.H., 1010 Wien (AT)
(72) Erfinder: LINTZ, Gerard, 57803 Bening-les-Saint-Avold (FR)
(86) Internationale Anmeldenummer: PCT/EP2017/000504
(87) Internationale Veröffentlichungsnummer: WO 2017/202483

(56) Entgegenhaltungen:
- EP-A2- 1 310 597
- DE-U1- 9 110 231
- GB-A- 2 211 228

## Beschreibung

Die Erfindung betrifft eine Schotterkehranlage zur Aufnahme und Verteilung von auf einem Gleis befindlichem Schotter, bestehend aus einer um eine Drehachse rotierbaren Kehrbürste, einem bezüglich einer Bürstendrehrichtung vorgeordnetem Schotterförderband mit einer parallel zur Drehachse verlaufenden Transportrichtung, und mit einem zwischen Kehrbürste und Schotterförderband positionierten Schotterleitblech zur Weiterleitung des Schotters auf das Schotterförderband.

Derartige Schotterkehranlagen werden häufig in Verbindung mit einem Schotterpflug verwendet und sind beispielsweise durch DE 911 02 31 U1 oder EP 2 250 318 bekannt. Dabei wird überschüssiger Schotter vom Gleis abgekehrt und einem Förderband für einen Abwurf im Flankenbereich des Gleises zugeführt.

Durch WO 2013/189564 ist auch ein Schotterpflug mit einem Schottersilo zum Zwischenspeichern großer Schottermengen bekannt. Falls der Schottersilo voll ist, kann dieser mithilfe eines querverschiebbaren Förderbandes in den Flankenbereich des Gleises abgeworfen werden.

Aus EP 1 310 597 ist eine Gleisbaumaschine mit einem in Transportrichtung verstellbarem Querförderband zum Einschottern der Schotterbettflanken bekannt.

Die Aufgabe der vorliegenden Erfindung liegt nun in der Schaffung einer Schotterkehranlage der eingangs genannten Art, mit der eine verbesserte Schotterverteilung möglich ist.

Diese Aufgabe wird erfindungsgemäß mit einer Schotterkehranlage der gattungsgemäßen Art dadurch gelöst, dass eine durch zwei Umlenkenden begrenzte Länge des Schotterförderbandes kürzer ausgebildet ist als eine in Drehachse verlaufende Länge der Kehrbürste, dass das Schotterförderband durch einen Antrieb in der Transportrichtung verschiebbar ausgebildet ist, und dass die Länge des Schotterförderbandes etwa einer Spurweite des Gleises entsprechend ausgebildet ist.

Mit dieser speziellen Ausbildung des Schotterförderbandes ist es nunmehr in vorteilhafter Weise möglich, durch die Kehrbürste aufgenommenen überschüssigen Schotter bedarfsweise und gezielt in die Stopfzonen des Gleises abzuwerfen, um schließlich eine qualitativ gleichmäßige Unterstopfung zu ermöglichen. Folglich erübrigt sich eine bisher übliche Entsorgung des überschüssigen Schotters in den Flankenbereich und eine daraus folgende unwirtschaftliche Schotteranhäufung.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine Ansicht einer Schotterkehranlage in einer Gleislängsrichtung,
Fig. 2 und 3 je einen Querschnitt durch die Schotterkehranlage, Fig. 4 eine maximale Verschiebung eines Schotterförderbandes, und Fig. 5 eine vereinfachte Draufsicht auf eine alternative Ausführung der Schotterkehranlage.

Eine in den Fig. 1 bis 5 dargestellte Schotterkehranlage 1 zur Aufnahme und Verteilung von auf einem Gleis befindlichem Schotter besteht aus einer um eine Drehachse 2 rotierbaren Kehrbürste 3, einem bezüglich einer Bürstendrehrichtung 4 vorgeordnetem Schotterförderband 5 mit einer parallel zur Drehachse 2 verlaufenden Transportrichtung 6. Zwischen der Kehrbürste 3 und dem Schotterförderband 5 befindet sich ein geneigt angeordnetes Schotterleitblech 7 zur Weiterleitung des durch die Kehrbürste 3 erfassten Schotters auf das Schotterförderband 5.

Eine durch zwei Umlenkenden 8 begrenzte Länge lₛ des Schotterförderbandes 5 ist kürzer ausgebildet ist als eine in der Drehachse 2 verlaufende Länge lₖ der Kehrbürste 3. Zudem ist die Länge lₛ des Schotterförderbandes 5 etwa einer Spurweite eines abzukehrenden Gleises 9 entsprechend ausgebildet.

Das Schotterförderband 5 ist durch einen Antrieb 10 in der Transportrichtung 6 relativ zur Kehrbürste 3 sowie parallel zur Drehachse 2 in beiden Richtungen verschiebbar ausgebildet. Der Verschiebeweg ist vorzugsweise derart bemessen, dass jedes Umlenkende 8 von der in Fig. 1 ersichtlichen Position jeweils bis zu einem angrenzenden, näher gelegenen Ende der Kehrbürste 3 bewegbar ist. Mithilfe eines reversiblen Drehantriebes 12 kann der Schotter durch Umkehr der Transportrichtung 6 wahlweise zum einen oder anderen Umlenkende 8 verlagert werden.

Unterhalb des Schotterförderbandes 5 sind zwei - in der Transportrichtung 6 in einem der Spurweite des Gleises 9 entsprechenden Abstand voneinander distanzierte - Abdeckbleche 13 zur Vermeidung eines Schotterabwurfes auf Schienen 14 des Gleises 9 angeordnet. An beide Längsseiten der Schiene 14 angrenzend befinden sich die für eine Unterstopfung des Gleises 9 wesentlichen Stopfzonen 15.

Durch die Verschiebbarkeit des Schotterförderbandes 5 besteht beispielsweise - im Falle eines in Fig. 4 in Gleisrichtung gesehen linken Nachbargleises - die Möglichkeit, durch maximale Verschiebung zum Nachbargleis von der Kehrbürste 3 erfassten Schotter in die Stopfzonen 15 der vom Nachbargleis weiter entfernten Schiene 14 abzuwerfen. Dies ist insbesondere dann von Vorteil, wenn in einer Gleisquerneigung (s. Fig. 4) diese Schiene 14 höher gelegen ist. In dieser Situation besteht häufig das Problem, dass im Bereich der höher gelegenen Schiene zu wenig Schotter für eine optimale Unterstopfung vorhanden ist.

Es kann aber auch in der in Fig. 1 ersichtlichen mittigen Grundposition des Schotterförderbandes 5 in vorteilhafter Weise Schotter durch rasche Umkehr der Transportrichtung 6 bedarfsweise in die Stopfzone der linken oder der rechten Schiene 14 abgeworfen werden.

Wie in Fig. 5 ersichtlich, ist in einer alternativen Zusatzausstattung jeweils an einem Endbereich des Schotterleitbleches 7 eine Umlenkplatte 16 vorgesehen. Diese ist mit dem Schotterleitblech 7 verbunden und um eine normal zu einer Ebene des Schotterleitbleches 7 verlaufende Schwenkachse von einer in strichlierter Linie dargestellten Position in eine in voller Linie dargestellte Umlenkposition verschwenkbar. In dieser Lage wird der Schotter zur Ablage auf das Schotterförderband 5 umgelenkt, wenn sich dieses in der in Fig. 4 dargestellten maximalen linken Position befindet.

## Patentansprüche

1. Schotterkehranlage zur Aufnahme und Verteilung von auf einem Gleis befindlichem Schotter, bestehend aus einer um eine Drehachse (2) rotierbaren Kehrbürste (3), einem bezüglich einer Bürstendrehrichtung (4) vorgeordnetem Schotterförderband (5) mit einer parallel zur Drehachse (2) verlaufenden Transportrichtung (6), und mit einem zwischen Kehrbürste (3) und Schotterförderband (5) positionierten Schotterleitblech (7) zur Weiterleitung des Schotters auf das Schotterförderband (5), **dadurch gekennzeichnet, dass** eine durch zwei Umlenkenden (8) begrenzte Länge des Schotterförderbandes (5) kürzer ausgebildet ist als eine in der Drehachse (2) verlaufende Länge der Kehrbürste (3), dass das Schotterförderband (5) durch einen Antrieb (10) in der Transportrichtung (6) relativ zur Kehrbürste (3) verschiebbar ausgebildet ist, und dass die Länge des Schotterförderbandes (5) etwa einer Spurweite des Gleises (9) entsprechend ausgebildet ist.

2. Schotterkehranlage nach Anspruch 1, **dadurch gekennzeichnet, dass** der Antrieb (10) für eine wahlweise Umkehr der parallel zur Drehachse (2) verlaufenden Verschieberichtung des Schotterförderbandes (5) ausgebildet ist.

3. Schotterkehranlage nach Anspruch 1 oder 2, **dadurch gekennzeichnet, dass** ein Drehantrieb (12) des Schotterförderbandes (5) für eine Umkehr der Transportrichtung (6) ausgebildet ist.

4. Schotterkehranlage nach einem der Ansprüche 1 bis 3, **dadurch gekennzeichnet, dass** unterhalb des Schotterförderbandes (5) zwei - in der Transportrichtung (6) in einem der Spurweite des Gleises entsprechenden Abstand voneinander distanzierte - Abdeckbleche (13) zur Vermeidung eines Schotterabwurfes auf Schienen (14) des Gleises (9) angeordnet sind.

## Claims

1. A ballast sweeping installation for picking up and distributing ballast located on a track, consisting of a sweeping brush (3) rotatable about an axis of rotation (2), a ballast conveyor belt (5) arranged preceding the same with regard to a brush rotation direction (4) and having a transport direction (6) extending parallel to the axis of rotation (2), and with a ballast guiding plate (7) positioned between the sweeping brush (3) and ballast conveyor belt (5) for passing the ballast on to the ballast conveyor belt (5), **characterized in that** a length of the ballast conveyor belt (5) delimited by two deflection ends (8) is designed to be shorter than a length of the sweeping brush (3) extending in the axis of rotation (2), and that the ballast conveyor belt (5) is designed to be displaceable in the transport direction (6) relative to the sweeping brush (3) by means of a drive (10) and that the length of the ballast conveyor belt (5) is designed to correspond approximately to a gauge of the track (9).

2. A ballast sweeping installation according to claim 1, **characterized in that** the drive (10) is designed for selectively reversing the displacement direction, extending parallel to the axis of rotation (2), of the ballast conveyor belt (5).

3. A ballast sweeping installation according to claim 1 or 2, **characterized in that** a rotation drive (12) of the ballast conveyor belt (5) is designed for reversal of the transport direction (6).

4. A ballast sweeping installation according to one of claims 1 to 3, **characterized in that** arranged underneath the ballast conveyor belt (5) are two cover plates (13) - spaced from one another in the transport direction (6) at a distance corresponding to the gauge of the track (9) - for avoiding any ballast discharge upon rails (14) of the track (9).

## Revendications

1. Installation de balayage de ballast pour la réception et distribution de ballast se trouvant sur une voie ferrée, constituée d'une brosse de balayage (3) rotative autour d'un axe de rotation (2), d'une courroie transporteuse de ballast (5) disposée en amont par rapport à une direction de rotation de brosse (4) avec une direction de transport (6) s'étendant parallèlement à l'axe de rotation (2), et avec une tôle directrice de ballast (7) positionnée entre brosse de balayage (3) et courroie transporteuse de ballast (5) pour le transfert du ballast sur la courroie transporteuse de ballast (5), **caractérisée en ce qu'**une longueur limitée par deux extrémités de renvoi (8) de la courroie transporteuse de ballast (5) est réalisée plus courte qu'une longueur s'étendant dans l'axe de rotation (2) de la brosse de balayage (3), que la courroie transporteuse de ballast (5) est réalisée de manière à pouvoir être coulissée par un entraînement (10) dans la direction de transport (6) par rapport à la brosse de balayage (3), et que la longueur de la courroie transporteuse de ballast (5) est réalisée pour correspondre approximativement à un écartement de la voie ferrée (9).

2. Installation de balayage de ballast selon la revendication 1, **caractérisée en ce que** l'entraînement (10) est réalisé pour un inversement sélectif de la direction de coulissement de la courroie transporteuse de ballast (5) s'étendant parallèlement à l'axe de rotation (2).

3. Installation de balayage de ballast selon la revendication 1 ou 2, **caractérisée en ce qu'**un entraînement rotatif (12) de la courroie transporteuse de ballast (5) est réalisé pour un inversement de la direction de transport (6).

4. Installation de balayage de ballast selon une des revendications 1 à 3, **caractérisée en ce que** deux tôles de recouvrement (13) écartées l'une de l'autre dans la direction de transport (6) à un écart correspondant à l'écartement de la voie ferrée pour éviter un déversement de ballast sur des rails (14) de la voie ferrée (9) sont disposées en dessous de la courroie transporteuse de ballast (5).
